# EUROPÄISCHE PATENTSCHRIFT

(11) **EP 3 521 538 B1**
(45) Veröffentlichungstag und Bekanntmachung des Hinweises auf die Patenterteilung: **09.06.2021**
(21) Anmeldenummer: 19152317.4
(22) Anmeldetag: 17.01.2019
(51) Int. Cl.: E05B 55/00, E05B 59/00

(54) **SCHLOSS MIT EINEM FALLENRIEGEL**
LOCK WITH A LATCHBOLT
SERRURE DOTÉE D'UN PÊNE DORMANT

(30) Priorität: 01.02.2018 DE 102018201567
(43) Veröffentlichungstag der Anmeldung: 07.08.2019
(73) Patentinhaber: Aug. Winkhaus GmbH & Co. KG, 48291 Telgte (DE)
(72) Erfinder: Hössel, Stephan, 36466 Dermbach (DE)

(56) Entgegenhaltungen:
- EP-A1- 0 954 667
- EP-A2- 2 787 152
- DE-U1-202005 007 312
- GB-A- 2 429 036

## Beschreibung

Die Erfindung betrifft ein Schloss mit einem Fallenriegel, mit einer Nuss, mit einer Aufnahme für einen Schließzylinder und mit einem Schieber, wobei der Fallenriegel zwischen einer zurückgezogenen Entriegelungsstellung, einer mittleren teilweise hervorstehenden Fallenstellung und einer vollständig hervorstehenden Riegelstellung bewegbar ist und wobei der Fallenriegel von der Fallenstellung in die Entriegelungsstellung gegen eine Federkraft zurückdrückbar und in der Riegelstellung gegen ein Zurückdrücken abgestützt ist.

Aus der DE 20 2005 007 312 U1 ist ein Schloss mit einer Hauptfalle, die von einer Freigabein eine Schließstellung und umgekehrt bewegbar ist, wobei eine zweite Falle indirekt durch die Hauptfalle angesteuert ist und dadurch die Fallen zusammen in eine Freigabe- oder eine Schließstellung bewegbar sind. Dadurch muss von der Nuss nur die Hauptfalle angesteuert werden. Zumindest eine Falle ist über eine Schubstange in Schließstellung verriegelbar, wobei die Schubstange eine Steuerkurve und die Falle einen mit der Steuerkurve zusammenwirkenden Steuerzapfen aufweist. Eine zweite Verriegelung in Schließstellung ist nicht vorgesehen.

Die EP 2 787 152 A2 offenbart ein Sicherung für eine Schossfalle in Riegelstellung, bei der die Sicherung durch zumindest eine Kugel erfolgt, die in gegenüberstehenden Nuten einer Innen- und einer Außenhülse geführt ist und dadurch die Falle in Riegelstellung hält. Die zumindest eine Kugel ist die einzige Sicherung gegen das zurückdrücken des Fallenriegels.

Aus der GB 2 429 036 A ist eine Schlossanordnung bekannt, bei der ein schwenkbarer Hakenriegel in ausgeschwenkter Verriegelungsposition den Fallenriegel blockiert und beim Einschwenken in die Entriegelungsposition wieder freigibt. Dies ermöglicht eine zusätzliche Verriegelung über den Fallenriegel. Die Verbindung wird bevorzugt Formschlüssig, durch eine Verzahnung, erzeugt.

Die EP 0 954 667 offenbart ein Schloss, bei dem der Schieber von der Nuss antreibbar ist. In der Riegelstellung steht der Schieber einem Vorsprung des Fallenriegels gegenüber und verhindert dessen Zurückdrücken. In der Fallenstellung befindet sich der Schieber außerhalb des Bewegungsbereichs des Vorsprungs des Fallenriegels, so dass dieser nach Art einer Falle in einen Schlosskasten zurückgedrückt werden kann. Damit übernimmt der Fallenriegel eine Doppelfunktion aus Falle und Riegel. Die Abstützung des Fallenriegels durch den Schieber in der Riegelstellung stellt sicher, dass für eine Zurückbewegung des Fallenriegels in die Fallenstellung zunächst der Schieber angetrieben werden muss.

Nachteilig ist jedoch, dass die Abstützung des Fallenriegels in der Riegelstellung nur unzureichend ist.

Der Erfindung liegt das Problem zugrunde, ein Schloss der eingangs genannten Art so weiter zu bilden, dass es einen besonders hohen Schutz gegen ein unberechtigtes Entriegeln bietet.

Dieses Problem wird erfindungsgemäß dadurch erreicht, dass der Fallenriegel von zwei räumlich voneinander getrennten Stützstellen in der Riegelstellung abgestützt ist.

Durch diese Gestaltung ist der Fallenriegel in der Riegelstellung besonders zuverlässig gegen ein Zurückdrücken geschützt. Die zwei räumlich voneinander getrennten Stützstellen sind vorzugsweise auf unterschiedlichen Seiten des Schiebers angeordnet. Beispielsweise kann eine der Stützstellen auf einem dem Fallenriegel zugewandten Rand des Schiebers und die zweite Stützstelle auf einer Seitenfläche des Schiebers angeordnet sein. Das Schloss weist daher eine besonders hohe Sicherheit gegen ein unberechtigtes Entriegeln auf.

Eine einfache Blockierung der Bewegung des vollständig hervorstehenden Fallenriegels lässt sich gemäß einer vorteilhaften Weiterbildung der Erfindung einfach erreichen, wenn der Schieber in der Fallenstellung des Fallenriegels mit einer Ausnehmung einem Vorsprung des Fallenriegels gegenübersteht und wenn der Schieber in der Riegelstellung des Fallenriegels entsprechenden Stellung mit einer Stützstelle in den Bewegungsbereich des Vorsprungs des Fallenriegels hineinragt.

Ein Verschieben des Schiebers bei in Entriegelungsstellung befindlichem Fallenriegel lässt sich gemäß einer anderen vorteilhaften Weiterbildung der Erfindung zuverlässig verhindern, wenn die Ausnehmung den Vorsprung seitlich umgreift, so dass der Schieber in seinen Bewegungsrichtungen von dem Vorsprung abgestützt ist.

Ein zuverlässiges Abstützen des Schiebers in der Entriegelungsstellung des Fallenriegels gestaltet sich gemäß einer anderen vorteilhaften Weiterbildung der Erfindung besonders einfach, wenn der Vorsprung des Fallenriegels und die Ausnehmung des Schiebers zumindest abschnittsweise einander entsprechend V-förmig oder U-förmig gestaltet sind.

Eine zweite von der ersten Blockierung unabhängige Blockierung gestaltet sich gemäß einer anderen vorteilhaften Weiterbildung der Erfindung besonders einfach, wenn eine Kulissenführung zum Antrieb des Fallenriegels einen quer zur Bewegungsrichtung des Fallenriegels weisenden Abschnitt mit einer Stützstelle hat. Diese Gestaltung führt insbesondere in Verbindung mit der dem Vorsprung gegenüberstehenden Ausnehmung des Schiebers zu einer besonders hohen Manipulationssicherheit des Schlosses, weil der Fallenriegel hierdurch in der vollständig hervorstehenden Stellung zweifach abgestützt ist. Im einfachsten Fall dringt ein Zapfen des Fallenriegels in die Kulissenführung ein.

Das Schloss weist eine besonders hohe Sicherheit gegen ein unberechtigtes Entriegeln auf, wenn der Schieber von einem in der Aufnahme befindlichen Schließzylinder antreibbar ist.

Das Schloss gestaltet sich gemäß einer anderen vorteilhaften Weiterbildung der Erfindung konstruktiv besonders einfach, wenn die Aufnahme für den Schließzylinder über ein Getriebe zum Antrieb mit dem Schieber verbunden ist und dass eine Endstellung des Schiebers der Fallenstellung und der Entriegelungsstellung des Fallenriegels und die zweite Endstellung der Riegelstellung des Fallenriegels entsprechen. Selbstverständlich kann in einer Ausführungsform das Getriebe zusätzlich zum Antrieb eines Wechselhebels ausgebildet sein, um den Fallenriegel von der Fallenstellung in die Entriegelungsstellung zu bewegen.

Ein Antrieb des Schiebers gestaltet sich gemäß einer anderen vorteilhaften Weiterbildung der Erfindung konstruktiv besonders einfach, wenn der Schieber mit einem mit der Nuss verbundenen Nussarm in zumindest einer Bewegungsrichtung gekoppelt ist.

Das Schloss lässt sich ausgehend von der Fallenstellung des Fallenriegels gemäß einer anderen vorteilhaften Weiterbildung der Erfindung besonders komfortabel bedienen, wenn der Nussarm in einer Drehrichtung der Nuss zum Antrieb des Schiebers in die der Riegelstellung des Fallenriegels entsprechenden Endstellung und in der anderen Drehrichtung zum Rückzug des Fallenriegels in die Entriegelungsstellung antreibbar ist. In der Fallenstellung des Schlosses befindet sich der Schieber in der einen Endstellung, in der der Fallenriegel gegen die Federkraft in die Entriegelungsstellung zurückgedrückt werden kann. Dies kennzeichnet eine gewöhnliche unverriegelte Stellung des Schlosses. Wird die Nuss in die eine Drehrichtung betätigt, wird der Schieber angetrieben und der Fallenriegel in die Verriegelungsstellung bewegt. Anschließend verharrt das Schloss in dieser Stellung und kann mittels des Schließzylinders wieder entriegelt werden. Jedoch kann der Fallenriegel beim Antrieb der Nuss in die entgegengesetzte Richtung zurückgezogen werden.

Zur weiteren Erhöhung der Sicherheit des Schlosses gegen ein unberechtigtes Entriegeln trägt es gemäß einer anderen vorteilhaften Weiterbildung der Erfindung bei, wenn der Schieber eine weitere Kulissenführung für einen weiteren Riegel hat.

Der Schieber kann gemäß einer anderen vorteilhaften Weiterbildung der Erfindung als Treibstangenanschlussschieber ausgebildet sein und zur Ansteuerung von Nebenschlössern dienen, wenn der Schieber Formschlusselemente zur Verbindung mit einer Treibstange aufweist.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Der Rahmen der Erfindung wird nur durch die Ansprüche definiert.

Diese zeigt in
- Fig. 1: ein Schloss mit einem Fallenriegel in einer Riegelstellung,
- Fig. 2: das Schloss aus Figur 1 in einer Fallenstellung,
- Fig. 3: das Schloss aus Figur 1 in einer Entriegelungsstellung,
- Fig. 4: eine weitere Ausführungsform des Schlosses in einer Riegelstellung.

Figur 1 zeigt ein Schloss mit einem Schlosskasten 1, mit einer Nuss 2 und mit einer Aufnahme 3 für einen nicht dargestellten Schließzylinder. Das Schloss hat einen Fallenriegel 4 und einen gefahrenen Riegel 5. Das Schloss befindet sich in einer Riegelstellung, in der der Fallenriegel 4 und der Riegel 5 vollständig aus dem Schlosskasten 1 herausgefahren sind. Der Fallenriegel 4 unterscheidet sich von dem Riegel 5 dadurch, dass er am freien Ende ein Fallenabschnitt 6 mit einer Auflaufschräge wie eine gewöhnliche Falle hat und ein mittlerer Riegelabschnitt 7 wie ein gewöhnlicher Riegel geformt ist. Der Fallenabschnitt 6 lässt sich in zwei Drehstellungen auf dem Riegelabschnitt 7 montieren, um das Schloss für rechts oder links anschlagende Flügel umzurüsten.

Die Aufnahme 3 für den Schließzylinder hat ein mit einem Getriebe 8 gekoppeltes und drehbar gelagertes Mitnehmerelement 9. Das Getriebe 8 treibt einen Schieber 10 an, welcher über zwei Kulissenführungen 11, 12 mit dem Fallenriegel 4 und dem Riegel 5 gekoppelt ist. Die Kulissenführung 11 für den Fallenriegel 4 hat eine in einem Fallenschwanz 13 angeordnete Nut 14 und einen auf dem Schieber 10 angeordneten, in die Nut 14 eindringenden Kulissenstein 15. Weiterhin hat der Schieber Formschlusselemente 16 zur Verbindung mit einer nicht dargestellten Treibstange zum Antrieb von Nebenschlössern oder zur Verbindung des Schlosses mit einem motorischen Antrieb.

Die Nuss 2 ist mit einem Nussarm 17 verbunden, dessen freies Ende an einem Mitnehmer 18 des Fallenschwanzes 13 anliegt. Eine Fallenfeder 19 ist in dem Schlosskasten 1 hinter dem Mitnehmer 18 des Fallenschwanzes 13 angeordnet.

Der Schieber 10 befindet sich in einer Endstellung, in der eine Stützstelle 20 hinter einem Vorsprung 21 des Fallenriegels 4 angeordnet ist und ein Zurückdrücken des Fallenriegels 4 verhindert. Weiterhin hat die Kulissenführung 11 zum Antrieb des Fallenriegels 4 einen quer zur Bewegungsrichtung des Fallenriegels 4 angeordneten geraden Abschnitt 22 mit einer weiteren Stützstelle 23 für den Kulissenstein 15. Damit verhindert auch die Kulissenführung 11 ein Zurückdrücken des Fallenriegels 4 in den Schlosskasten 1. Der Fallenriegel 4 ist damit von zwei räumlich voneinander getrennten Stützstellen 20, 23 in der Riegelstellung abgestützt. Diese Stützstellen 20, 23 verhindern, dass ausgehend von der dargestellten Riegelstellung der Fallenriegel 4 durch Druck auf dessen freies Ende oder durch Verschwenken der Nuss 2 im Uhrzeigersinn in den Schlosskasten 1 zurückgezogen werden kann.

Treibt man jedoch über die Aufnahme 3 für den Schließzylinder das Getriebe 8 an, lässt sich der Schieber 10 aus der Endstellung verschieben und damit die Stützstellen 20, 23 aus dem Bewegungsbereich des Fallenriegels 4 herausbewegen.

Figur 2 zeigt das Schloss aus Figur 1 in einer Fallenstellung, in der sich der Fallenriegel 4 in einer mittleren, teilweise hervorstehenden Stellung befindet. Damit ragt der Fallenriegel 4 ausschließlich mit seinem Fallenabschnitt 6 aus dem Schlosskasten 1 heraus und hat die Funktion einer Falle. In dieser Stellung befindet sich der Kulissenstein 15 der Kulissenführung 11 für den Fallenriegel 4 außerhalb eines geneigten Abschnitts 24 und damit außerhalb der Nut 14. Weiterhin ist der Schieber 10 in die andere Endstellung bewegt, so dass der Vorsprung 21 des Fallenriegels 4 einer Ausnehmung 25 im Schieber 10 gegenübersteht. Damit sind die in Figur 1 dargestellten Stützstellen 20, 23 außerhalb des Bewegungsbereichs des Fallenriegels 4 angeordnet. Der Riegel 5 befindet sich in einer zurückgezogenen Stellung. Der Fallenschwanz 13 stützt sich an der Fallenfeder 19 ab.

Damit kann durch Verschwenken der Nuss 2 im Uhrzeigersinn der Fallenriegel 4 gegen die Kraft der Fallenfeder 19 in den Schlosskasten 1 zurückgezogen werden. Treibt man das Getriebe 8 über den in der Aufnahme 3 befindlichen Schließzylinder weiter an, lässt sich der Fallenriegel 4 mittels eines Wechselhebels 26 in den Schlosskasten 1 zurückziehen. Der Wechselhebel 26 wirkt mit einem weiteren Mitnehmer 27 am Fallenschwanz 13 zusammen. Dies kennzeichnet eine Entriegelungsstellung des Schlosses. Damit weist das Schloss zwei Möglichkeiten auf, um den Fallenriegel 4 in die in den Schlosskasten 1 zurückgezogene Entriegelungsstellung zu bewegen. Zudem lässt sich der Fallenriegel 4 ausgehend von der in Figur 2 dargestellten Stellung in den Schlosskasten 1 zurückdrücken, wenn in einem montierten Zustand des Schlosses die Tür geschlossen wird.

Die über den Antrieb des Wechselhebels 26 erzeugte Entriegelungsstellung des Schlosses ist zur Verdeutlichung in Figur 3 dargestellt. Der Vorsprung 21 des Fallenriegels 4 befindet sich in der Ausnehmung 25 des Schiebers 10. Damit kann der Schieber 10 aus dieser Stellung erst wieder verschoben werden, wenn der Fallenriegel 4 in die in Figur 2 dargestellte Stellung bewegt wird.

Figur 4 zeigt einen Teilbereich einer weiteren Ausführungsform des Schlosses in einer Riegelstellung. Diese Ausführungsform unterscheidet sich von der aus Figur 1 nur dadurch, dass ein Schieber 110 einen in den Bewegungsbereich eines Nussarms 117 eindringenden Mitnehmer 128 hat. Eine Nuss 102 lässt sich gegen den Uhrzeigersinn verschwenken und damit der Nussarm 117 gegen den Mitnehmer 128 bewegen, um den Schieber 110 in die dargestellte Riegelstellung anzutreiben. Zur Verdeutlichung sind Nuss 102 und Nussarm 117 in der den Schieber 110 antreibenden Stellung in Figur 4 strichpunktiert dargestellt. Damit lässt sich ausgehend von der Fallenstellung der Schieber 110 antreiben und das Schloss in die dargestellte Riegelstellung bewegen. Der Mitnehmer 128 ist in der dargestellten Ausführungsform in einer auf dem Schieber 110 befestigten Brücke 129 angeordnet. In der dargestellten Riegelstellung ist ein Fallenriegel 104 dieser Ausführungsform des Schlosses wie zu Figur 1 beschrieben blockiert.

## Patentansprüche

1. Schloss mit einem Fallenriegel (4, 104), mit einer Nuss (2, 102), mit einer Aufnahme (3) für einen Schließzylinder und mit einem Schieber (10, 110), wobei der Fallenriegel (4, 104) zwischen einer zurückgezogenen Entriegelungsstellung, einer mittleren teilweise hervorstehenden Fallenstellung und einer vollständig hervorstehenden Riegelstellung bewegbar ist und wobei der Fallenriegel (4, 104) von der Fallenstellung in die Entriegelungsstellung gegen eine Federkraft zurückdrückbar und in der Riegelstellung gegen ein Zurückdrücken abgestützt ist, **dadurch gekennzeichnet, dass** der Fallenriegel (4, 104) von zwei räumlich voneinander getrennten Stützstellen (20, 23) in der Riegelstellung abgestützt ist.

2. Schloss nach Anspruch 1, **dadurch gekennzeichnet, dass** der Schieber (10, 110) in der der Fallenstellung des Fallenriegels (4, 104) mit einer Ausnehmung (25) einem Vorsprung (21) des Fallenriegels (4, 104) gegenübersteht und dass der Schieber (10, 110) in der Riegelstellung des Fallenriegels (4, 104) entsprechenden Stellung mit einer Stützstelle (20) in den Bewegungsbereich des Vorsprungs (21) des Fallenriegels (4, 104) hineinragt.

3. Schloss nach Anspruch 2, **dadurch gekennzeichnet, dass** die Ausnehmung (25) den Vorsprung (21) seitlich umgreift, so dass der Schieber (10, 110) in seinen Bewegungsrichtungen von dem Vorsprung (21) abgestützt ist.

4. Schloss nach Anspruch 2 oder 3, **dadurch gekennzeichnet, dass** der Vorsprung (21) des Fallenriegels (4, 104) und die Ausnehmung (25) des Schiebers (10, 110) zumindest abschnittsweise einander entsprechend V-förmig oder U-förmig gestaltet sind.

5. Schloss nach zumindest einem der Ansprüche 1 bis 4, **dadurch gekennzeichnet, dass** eine Kulissenführung (11) zum Antrieb des Fallenriegels (4, 104) einen quer zur Bewegungsrichtung des Fallenriegels (4, 104) weisenden Abschnitt (22) mit einer Stützstelle (23) hat.

6. Schloss nach zumindest einem der Ansprüche 1 bis 5, **dadurch gekennzeichnet, dass** der Schieber (10, 110) von einem in der Aufnahme (3) befindlichen Schließzylinder antreibbar ist.

7. Schloss nach Anspruch 6, **dadurch gekennzeichnet, dass** die Aufnahme (3) für den Schließzylinder über ein Getriebe (8) zum Antrieb mit dem Schieber (10, 110) verbunden ist und dass eine Endstellung des Schiebers (10, 110) der Fallenstellung und der Entriegelungsstellung des Fallenriegels (4, 104) und die zweite Endstellung der Riegelstellung des Fallenriegels (4, 104) entsprechen.

8. Schloss nach zumindest einem der Ansprüche 1 bis 7, **dadurch gekennzeichnet, dass** der Schieber (110) mit einem mit der Nuss (102) verbundenen Nussarm (117) in zumindest einer Bewegungsrichtung gekoppelt ist.

9. Schloss nach Anspruch 8, **dadurch gekennzeichnet, dass** der Nussarm (117) in einer Drehrichtung der Nuss (102) zum Antrieb des Schiebers (110) in die der Riegelstellung des Fallenriegels (104) entsprechenden Endstellung und in der anderen Drehrichtung zum Rückzug des Fallenriegels (104) in die Entriegelungsstellung antreibbar ist.

10. Schloss nach zumindest einem der Ansprüche 1 bis 9, **dadurch gekennzeichnet, dass** der Schieber (10, 110) eine weitere Kulissenführung (12) für einen weiteren Riegel (5) hat.

11. Schloss nach zumindest einem der Ansprüche 1 bis 10, **dadurch gekennzeichnet, dass** der Schieber (10, 110) Formschlusselemente (16) zur Verbindung mit einer Treibstange aufweist.

## Claims

1. A lock with a latch bolt (4, 104), with a nut (2, 102), with a receptacle (3) for a lock cylinder and with a slide (10, 110), wherein the latch bolt (4, 104) can be moved between a retracted unlocking position, a middle partially protruding latch position and a completely protruding bolt position and wherein the latch bolt (4, 104) can be pushed back against a spring force from the latch position into the unlocking position and is supported in the bolt position against being pushed back, **characterized in that** the latch bolt (4, 104) is supported in the bolt position by two support points (20, 23) spatially separated from one another.

2. The lock according to claim 1, **characterized in that** the slide (10, 110) in the latch position of the latch bolt (4, 104) faces a projection (21) of the latch bolt (4, 104) with a recess (25) and that the slide (10, 110) in the position corresponding to the bolt position of the latch bolt (4, 104) protrudes with a support point (20) into the range of motion of the projection (21) of the latch bolt (4, 104).

3. The lock according to claim 2, **characterized in that** the recess (25) engages laterally around the projection (21), so that the slide (10, 110) is supported by the projection (21) in its directions of movement.

4. The lock according to claim 2 or 3, **characterized in that** the projection (21) of the latch bolt (4, 104) and the recess (25) of the slide (10, 110) are designed at least in sections corresponding to one another in a V-shaped or U-shaped manner.

5. The lock according to at least one of claims 1 to 4, **characterized in that** a slide guide (11) for driving the latch bolt (4, 104) has a section (22) with a support point (23), which section points transversely to the direction of movement of the latch bolt (4, 104).

6. The lock according to at least one of claims 1 to 5, **characterized in that** the slide (10, 110) can be driven by a lock cylinder located in the receptacle (3).

7. The lock according to claim 6, **characterized in that** the receptacle (3) for the lock cylinder is connected to the slide (10, 110) via a gear mechanism (8) for driving and that one end position of the slide (10, 110) corresponds to the latch position and the unlocking position of the latch bolt (4, 104) and the second end position corresponds to the bolt position of the latch bolt (4, 104).

8. The lock according to at least one of claims 1 to 7, **characterized in that** the slide (110) is coupled with a nut arm (117) connected to the nut (102) in at least one direction of movement.

9. The lock according to claim 8, **characterized in that** the nut arm (117) can be driven in one direction of rotation of the nut (102) for driving the slide (110) into the end position corresponding to the bolt position of the latch bolt (104) and can be driven in the other direction of rotation for retracting the latch bolt (104) into the unlocking position.

10. The lock according to at least one of claims 1 to 9, **characterized in that** the slide (10, 110) has a further slide guide (12) for a further bolt (5).

11. The lock according to at least one of claims 1 to 10, **characterized in that** the slide (10, 110) has positive-locking elements (16) connecting to a drive rod.

## Revendications

1. Serrure avec un pêne (4, 104), avec un fouillot (2, 102), avec un logement (3) pour un cylindre de serrure et un avec un curseur (10, 110), dans laquelle le pêne (4, 104) est mobile entre une position de déverrouillage rétractée, une position de pêne centrale dépassant partiellement et une position de verrou dépassant entièrement et dans laquelle le pêne (4, 104) peut être repoussée de la position de pêne vers la position de déverrouillage contre une force de ressort et est appuyé, dans la position de verrou, contre un retour, **caractérisé en ce que** le pêne (4, 104) est soutenu dans la position de verrou par deux points d'appui (20, 23) physiquement séparés l'un de l'autre.

2. Serrure selon la revendication 1, **caractérisée en ce que** le curseur (10, 110) se trouve, dans la position de pêne du pêne (4, 104), avec un évidement (25), en face d'une saillie (21) du pêne (4, 104) et **en ce que** le curseur (10, 110) dépasse, dans la position correspondant à la position de verrou du pêne (4, 104), avec un point d'appui (20), dans la zone de déplacement de la saillie (21) du pêne (4, 104).

3. Serrure selon la revendication 2, **caractérisée en ce que** l'évidement (25) entoure latéralement la saillie (21) de façon à ce que le curseur (10, 110) soit soutenu par la saillie (21) dans ses directions de déplacement.

4. Serrure selon la revendication 2 ou 3, **caractérisée en ce que** la saillie (21) du pêne (4, 104) et l'évidement (25) du curseur (10, 110) présentent, au moins à certains endroits, des formes de V ou de U correspondant entre elles.

5. Serrure selon au moins l'une des revendications 1 à 4, **caractérisée en ce qu'**un guidage à coulisse (11) comprend, pour l'entraînement du pêne (4, 104), une portion (22) orientée transversalement par rapport à la direction de déplacement du pêne (4, 104), avec un point d'appui (23).

6. Serrure selon au moins l'une des revendications 1 à 5, **caractérisée en ce que** le curseur (10, 110) peut être entraîné par un cylindre de serrure se trouvant dans le logement (3).

7. Serrure selon la revendication 6, **caractérisée en ce que** le logement (3) pour le cylindre de serrure est relié par l'intermédiaire d'une transmission (8) à l'entraînement avec le curseur (10, 110) et **en ce qu'**une position finale du curseur (10, 110) de la position de pêne et la position de déverrouillage du pêne (4, 104) et la deuxième position finale de la position de verrou du pêne (4, 104) coïncident.

8. Serrure selon au moins l'une des revendications 1 à 7, **caractérisée en ce que** le curseur (110) est couplé avec un bras de fouillot (117) relié avec le fouillot (102) dans au moins une direction de déplacement.

9. Serrure selon la revendication 8, **caractérisée en ce que** le bras de fouillot (117) peut être entraîné, dans un sens de rotation du fouillot (102), pour l'entraînement du curseur (110) vers la position finale correspondant à la position de verrou du pêne (104) et, dans l'autre sens de rotation, pour le retour du pêne (104) vers la position de déverrouillage.

10. Serrure selon au moins l'une des revendications 1 à 9, **caractérisée en ce que** le curseur (10, 110) comprend un autre guidage à coulisse (12) pour un autre verrou (5).

11. Serrure selon au moins l'une des revendications 1 à 10, **caractérisée en ce que** le curseur (10, 110) comprend des éléments de complémentarité de forme (16) pour la liaison avec une crémone.
